# EUROPÄISCHE PATENTANMELDUNG

(11) **EP 2 251 089 A2**
(43) Veröffentlichungstag der Anmeldung: **17.11.2010**
(21) Anmeldenummer: 10004819.8
(22) Anmeldetag: 06.05.2010
(51) Int. Cl.: B05B 1/30, B25F 1/00

(54) **Dosierventil mit einer Strahleinrichtung.**

(30) Priorität: 11.05.2009 DE 102009020785
(71) Anmelder: MARCO SYSTEMANALYSE UND ENTWICKLUNG GmbH, D-85221 Dachau (DE)
(72) Erfinder: Reuter, Martin, 85221 Dachau (DE)
(74) Vertreter: Manitz, Finsterwald & Partner GbR

(57) **Zusammenfassung**

Ein Dosierventil weist eine verschließbare Austrittsöffnung (4) auf, aus der Flüssigkeitstropfen austreten können, wobei eine Strahleinrichtung vorgesehen ist, die elektromagnetische Strahlung erzeugt.

## Beschreibung

Die vorliegende Erfindung betrifft ein Dosierventil zum Auftragen von Flüssigkeiten, das eine von einem Verschlusselement verschließbare Austrittsöffnung aufweist, aus der bei Öffnen des Ventils Flüssigkeitstropfen austreten.

Ein solches Ventil ist aus dem Stand der Technik bekannt, beispielsweise aus der DE 10 2007 020 361 A1, deren Inhalt durch Bezugnahme vollumfänglich zum Gegenstand der vorliegenden Anmeldung gemacht wird. Derartige Dosierventile dienen in der automatisierten Fertigung und Produktionstechnik zum Auftragen von flüssigen oder pastösen Medien im Klein- und Kleinstmengenbereich. Hierbei wird im Rahmen der vorliegenden Anmeldung unter einer Flüssigkeit jedes flüssige oder pastöse Medium verstanden, sei es hoch- oder niedrigviskos. Zum Applizieren der Flüssigkeit wird diese innerhalb des Ventils mit Druck beaufschlagt und bei einem kurzzeitigen Öffnen des Ventils tritt ein Flüssigkeitstropfen aus diesem aus und dieser Flüssigkeitstropfen wird mit einer Geschwindigkeit auf eine Oberfläche aufgebracht, wobei der Flüssigkeitstropfen zwischen der Austrittsöffnung und der Oberfläche durch die Luft fliegt.

Bei Dosierventilen der vorstehend genannten Art ist die Montage der Ventile häufig zeitaufwendig, da die genaue Position des Auftreffpunktes des Flüssigkeitstropfens nicht erkannt werden kann, ohne dass das Dosierventil in Betrieb genommen wird, was aufgrund der verwendeten Medien, beispielsweise Klebstoffen, häufig unerwünscht ist.

Es ist die Aufgabe der vorliegenden Erfindung, ein Dosierventil nach dem Oberbegriff des Anspruchs 1 zu schaffen, mit dem die Einbau- und Montagekosten erheblich gesenkt werden können.

Die Lösung dieser Aufgabe erfolgt durch die Merkmale des Anspruchs 1 und insbesondere dadurch, dass das Ventil eine Strahleinrichtung aufweist, die im Bereich des austretenden Flüssigkeitstropfens einen Strahl elektromagnetischer Strahlung erzeugt. Wenn diese Strahlung im sichtbaren Bereich ist, lässt sich auf besonders einfache Weise eine Justierung des Dosierventils erreichen, da in diesem Fall die sichtbare Strahlung als Justierhilfe verwendet werden kann, um das Dosierventil so zu montieren und auszurichten, dass der Flüssigkeitstropfen exakt an der gewünschten Zielposition auftrifft.

Vorteilhafte Ausführungsformen der Erfindung sind in der Beschreibung, der Zeichnung sowie den Unteransprüchen beschrieben.

Nach einer ersten vorteilhaften Ausführungsform können die optische Achse der Strahleinrichtung und die Austrittsrichtung der Flüssigkeitstropfen im Wesentlichen übereinstimmen. Auf diese Weise lässt sich besonders einfach eine Justierung des Dosierventils erreichen, da der erzeugte Lichtstrahl bzw. Lichtpunkt der Flugbahn des Flüssigkeitstropfens entspricht.

Es kann vorteilhaft sein, wenn die Strahleinrichtung eine Lichtquelle und eine Linse aufweist, welche im Bereich des austretenden Flüssigkeitstropfens eine sichtbare Markierung erzeugen. Eine solche Markierung kann beispielsweise ein Lichtpunkt sein, mit dessen Hilfe das Dosierventil so montiert bzw. justiert werden kann, dass der gewünschte Zielpunkt genau getroffen wird.

Für eine besonders kompakte Bauweise kann es vorteilhaft sein, wenn die Strahleinrichtung eine Linse aufweist, durch die sich zumindest ein Teil des Ventils hindurch erstreckt. So kann beispielsweise eine kreisförmige Linse Anwendung finden, die mit einer seitlichen Aussparung versehen ist, durch welche sich Teile des Dosierventils hindurch erstrecken. Hierdurch ist es zusätzlich möglich, die optische Achse der Linse in Richtung der Austrittsöffnung des Dosierventils zu versetzen. Gleichzeitig wird die Abbildung des Lichtpunktes aufgrund der in der Linse vorgesehenen Aussparung markanter und die gewünschte Positionierung wird dadurch präziser.

Weiterhin kann es vorteilhaft sein, wenn das Dosierventil einen Flüssigkeitskanal aufweist, der an seinem einen Ende in die Austrittsöffnung mündet, wobei der Flüssigkeitskanal einen Umlenkabschnitt aufweist, der die optische Achse der Strahleinrichtung schneidet. Auf diese Weise lässt sich die zu dosierende Flüssigkeit in den Bereich der optischen Achse der Strahleinrichtung leiten, so dass der Flüssigkeitstropfen dann eine Flugbahn zurücklegen kann, die auf der optischen Achse oder im Wesentlichen im Bereich der optischen Achse der Strahleinrichtung liegt.

Nach einer weiteren vorteilhaften Ausführungsform kann die Lichtmarkierung einen Lichtpunkt umfassen, der mit einer Struktur versehen ist. Unter einer solchen Struktur wird beispielsweise ein unsymmetrischer Lichtpunkt, ein geteilter Lichtpunkt oder ein mit einer anderweitigen Struktur versehener Lichtbereich verstanden, der es dem menschlichen Auge oder einem Sensor erleichtert, eine genaue Justierung vorzunehmen. Ein solcher mit einer Struktur versehener Lichtpunkt kann beispielsweise dadurch erzeugt werden, dass die Linse über einem bestimmten Bereich abgedeckt oder mit einer Einkerbung versehen wird, so dass auf der Oberfläche, auf welcher der Flüssigkeitstropfen auftreffen soll, ein Bildpunkt erzeugt wird, der beispielsweise einen Spalt aufweist.

Nach einer weiteren vorteilhaften Ausführungsform kann das Dosierventil als manuell handhabbares Handgerät ausgebildet sein, da mit Hilfe der Strahleinrichtung der Auftreffpunkt ohne Weiteres erkennbar ist, so dass auch Flüssigkeitstropfen platziert werden können, indem das Dosierventil von einer Bedienperson so gehalten wird, dass der fokussierte Lichtpunkt und der gewünschte Auftreffpunkt übereinstimmen.

Nach einer weiteren vorteilhaften Ausführungsform kann die Strahleinrichtung eine Strahlungsquelle aufweisen, die im Bereich des austretenden Flüssigkeitstropfens eine Strahlung im nicht sichtbaren Bereich aussendet. Bei dieser Ausführungsform können Flüssigkeiten, die optoaktiv sind, mit Hilfe der Strahlungsquelle aktiv beeinflusst werden. Beispielsweise können Klebstoffe, die unter UV-Strahlung aushärten, nach Aufbringen des Flüssigkeitstropfens mit einem Puls aus UV-Strahlung beaufschlagt werden, so dass ein beschleunigtes Aushärten des Klebstoffpunktes erzielt wird. In gleicher Weise ist es möglich, Strahlungsimpulse auf den applizierten Flüssigkeitstropfen zu richten, die im Infrarotbereich oder in anderen Wellenlängenbereichen liegen.

Bei einem erfindungsgemäßen Verfahren zum Betreiben eines Dosierventils der vorstehend beschriebenen Art kann nach Ansteuerung des Ventils und nach Austreten eines Flüssigkeitstropfens auf den ausgetretenen Flüssigkeitstropfen eine Strahlung gerichtet werden, die im sichtbaren oder im nicht sichtbaren Bereich liegt, um den applizierten Flüssigkeitstropfen physikalisch zu beeinflussen.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: eine Schnittansicht durch ein Dosierventil; und
- Fig. 2: eine Draufsicht auf das Dosierventil von Fig. 1.

Das in Fig. 1 dargestellte Dosierventil weist eine Gehäuse 16 auf, in dem ein Flüssigkeitskanal 15 vorgesehen ist, mit dem eine Flüssigkeit unter Druck zu einer Austrittsdüse 4 geleitet wird, wobei in dem Flüssigkeitskanal 15 ein Verschlusselement in Form einer Dichtkugel 5 vorgesehen ist, die von einer Ventilnadel 6 gegen einen Dichtsitz 3 gedrückt wird. Mit Hilfe eines Piezoantriebs 12, der mit Spannschrauben 13 an dem Gehäuse 16 befestigt ist, wird über einen Hebel 11 auf an sich bekannte Weise die Ventilnadel 6 in Fig. 1 in vertikaler Richtung hin und her bewegt, so dass die Dichtkugel 5 periodisch vom Dichtsitz 3 abgehoben wird und die unter Druck stehende Flüssigkeit in Tropfenform aus der Düse 4 austreten kann.

Das in Fig. 1 dargestellte Dosierventil weist weiterhin eine Strahleinrichtung auf, die bei dem dargestellten Ausführungsbeispiel eine Strahlungsquelle 10 in Form beispielsweise einer LED- oder einer Laserdiode umfasst, sowie einen Spiegel 9 und eine Linse 7. Sichtbare oder nicht sichtbare Strahlung 1 wird von der Lichtquelle 10 in Richtung des Spiegels 9 abgestrahlt, dort um etwa 90° umgelenkt und auf die Linse 7 gerichtet, die im Wesentlichen kreisförmig ist (vgl. Fig. 2). Die Strahlung 1 wird dann durch die Linse 7 fokussiert und entlang der optischen Achse O der Strahleinrichtung auf eine Oberfläche 20 gerichtet. Hierbei verläuft die optische Achse O koaxial zur Flugbahn der austretenden Flüssigkeitstropfen, d.h. die Mittelachse der Austrittsdüse 4 und die optische Achse O verlaufen im Wesentlichen koaxial.

Wie die Fig. 1 und Fig. 2 verdeutlichen, handelt es sich bei der Linse 7 um eine kreisförmige Kunststofflinse mit einem umlaufenden Mittelsteg, wobei in der Linse 7 eine annähernd V-förmige Aussparung 18 (Fig. 2) gebildet ist, durch welche sich der Hebel 11, eine Nadelbefestigung 8 und die Ventilnadel 6 erstrecken. Ebenso kann die Linse mit einer Blende 19 versehen sein, die auch in Form einer Kerbe oder dergleichen ausgebildet sein kann, um in dem auf der Oberfläche 20 erzeugten Bildpunkt einen Spalt oder dergleichen zu erzeugen, mit dem das Justieren des Dosierventils erleichtert ist.

Das Bezugszeichen 14 bezeichnet einen elektrischen Anschluss für den Piezoantrieb sowie die Lichtquelle 10.

Wie ferner Fig. 1 verdeutlicht, mündet der Flüssigkeitskanal 15 an seinem einen Ende zunächst in den von der Dichtkugel 5 verschlossenen Dichtsitz 3, wobei sich an den Dichtsitz 3 ein Querkanal 22 anschließt, der in einem Dichtsitzträger 2 ausgebildet ist, und der sich quer zur Mittelachse der Ventilnadel 6 erstreckt. Gleichzeitig schneidet der Querkanal 22 die optische Achse O unter einem rechten Winkel, wobei im Bereich des Schnittpunkts die Düse 4 vorgesehen ist, die sich wiederum quer zu dem Querkanal 22 erstreckt. Der Querkanal 22 dient somit als Umlenkkanal, um den Austrittspunkt der Flüssigkeitstropfen auf die optische Achse O zu setzen.

Zur Montage und Justierung bzw. zur Ausrichtung des beschriebenen Dosierventils kann der von der Lichtquelle 10 erzeugte Lichtpunkt verwendet werden. Die Abstände zwischen der Lichtquelle 10 und der Linse 7 werden dabei bei der Herstellung des Dosierventils unter Berücksichtung des Umlenkspiegels 9 so gewählt, dass der Fokuspunkt 17 mit dem für die Aufbringung der jeweiligen Flüssigkeit am besten geeigneten Auftreffpunkt der Flüssigkeit auf der Oberfläche 20 übereinstimmt, d.h. es wird der optimale Abstand zwischen der Düse 4 und der Oberfläche 20 eingestellt, indem das Dosierventil so ausgerichtet wird, dass die fokussierte Lichtmarkierung am gewünschten Auftreffpunkt zu liegen kommt.

Wenn das vorstehend beschriebene Dosierventil stationär montiert wird, kann es außerdem dazu herangezogen werden, optoaktive Flüssigkeiten zu beeinflussen, indem die Strahlungsquelle 10 aktiviert wird, nachdem ein Flüssigkeitstropfen auf der Zieloberfläche 20 aufgetroffen ist. Beispielsweise kann ein UV-Strahlungsimpuls auf den Flüssigkeitstropfen gerichtet werden, damit dieser beschleunigt aushärtet.

## Patentansprüche

1. Dosierventil zum Auftragen von Flüssigkeiten, das eine von einem Verschlusselement (5) verschließbare Austrittsöffnung (4) aufweist, aus der bei Öffnen des Ventils Flüssigkeitstropfen austreten,
**dadurch gekennzeichnet, dass**
das Ventil eine Strahleinrichtung aufweist, die im Bereich des austretenden Flüssigkeitstropfens einen Strahl elektromagnetischer Strahlung erzeugt.

2. Dosierventil nach Anspruch 1,
**dadurch gekennzeichnet, dass**
die optische Achse (O) der Strahleinrichtung und die Austrittsrichtung der Flüssigkeitstropfen im Wesentlichen übereinstimmen.

3. Dosierventil nach Anspruch 1 oder 2,
**dadurch gekennzeichnet, dass**
die Strahleinrichtung eine Lichtquelle (10) und eine Linse (7) aufweist, die im Bereich des austretenden Flüssigkeitstropfens eine sichtbare Markierung erzeugen.

4. Dosierventil nach zumindest einem der vorstehenden Ansprüche,
**dadurch gekennzeichnet, dass**
die Strahleinrichtung eine Linse (7) aufweist, durch die sich zumindest ein Teil (6, 11) des Ventils hindurch erstreckt.

5. Dosierventil nach zumindest einem der vorstehenden Ansprüche,
**dadurch gekennzeichnet, dass**
die Strahleinrichtung eine Linse (7) mit einer seitlichen Aussparung (18) aufweist, in der ein Teil des Ventils (6, 11) angeordnet ist.

6. Dosierventil nach zumindest einem der vorstehenden Ansprüche,
**dadurch gekennzeichnet, dass**
dieses einen Flüssigkeitskanal (15) aufweist, der an seinem einen Ende in die Austrittsöffnung (4) mündet, und dass der Flüssigkeitskanal einen Umlenkabschnitt (22) aufweist, der die optische Achse der Strahleinrichtung schneidet.

7. Dosierventil nach zumindest einem der vorstehenden Ansprüche 3 - 6,
**dadurch gekennzeichnet, dass**
die Lichtmarkierung einen mit einer Struktur versehenen Lichtpunkt umfasst.

8. Dosierventil nach zumindest einem der vorstehenden Ansprüche,
**dadurch gekennzeichnet, dass**
dieses als manuell handhabbares Handgerät ausgebildet ist.

9. Dosierventil nach zumindest einem der vorstehenden Ansprüche,
**dadurch gekennzeichnet, dass**
die Strahleinrichtung eine Strahlungsquelle (10) aufweist, die im Bereich des austretenden Flüssigkeitstropfens eine Strahlung im nicht sichtbaren Bereich aussendet.

10. Dosierventil nach zumindest einem der vorstehenden Ansprüche,
**dadurch gekennzeichnet, dass**
die Strahleinrichtung Strahlungspulse erzeugt.

11. Verfahren zum Betreiben eines Dosierventils nach zumindest einem der vorstehenden Ansprüche, wobei nach Ansteuerung des Ventils und Austreten eines Flüssigkeitstropfens, auf den ausgetretenen Flüssigkeitstropfen eine Strahlung gerichtet wird.

12. Verfahren nach Anspruch 11,
**dadurch gekennzeichnet, dass**
die Strahlung UV-Strahlung ist.

13. Verfahren nach Anspruch 11 oder 12,
**dadurch gekennzeichnet, dass**
die Strahlung gepulst wird.

14. Verfahren nach Anspruch 11, 12 oder 13,
**dadurch gekennzeichnet, dass**
die Strahlung erst dann auf den Flüssigkeitstropfen gerichtet wird, wenn dieser auf einer Zielfläche aufgetroffen ist.
